# EUROPÄISCHE PATENTSCHRIFT

(11) **EP 0 653 046 B1**
(45) Veröffentlichungstag und Bekanntmachung des Hinweises auf die Patenterteilung: **18.09.1996**
(21) Anmeldenummer: 93917631.9
(22) Anmeldetag: 23.07.1993
(51) Int. Cl.: F42D 1/055

(54) **VORRICHTUNG ZUM SEQUENTIELLEN ZÜNDEN VON ELEKTRISCHEN ZÜNDERN**
DEVICE FOR SEQUENTIALLY FIRING ELECTRICAL DETONATORS
DISPOSITIF DE MISE A FEU SEQUENTIELLE DE DETONATEURS ELECTRIQUES

(30) Priorität: 31.07.1992 DE 4225330
(43) Veröffentlichungstag der Anmeldung: 17.05.1995
(73) Patentinhaber: Bergwerksverband GmbH, D-45307 Essen (DE)
(72) Erfinder: HINZ, Clemens, D-45770 Marl-Sinsen (DE); STREICH, Martin, D-58730 Fröndenberg (DE)
(86) Internationale Anmeldenummer: EP9301962
(87) Internationale Veröffentlichungsnummer: WO9403771

(56) Entgegenhaltungen:
- EP-A- 0 136 919
- EP-A- 0 147 688
- EP-A- 0 251 824
- US-A- 4 099 467
- US-A- 4 489 655

## Beschreibung

Die Erfindung betrifft eine Vorrichtung zum sequentiellen Zünden von elektrischen Zündern, bestehend aus einer Stromquelle, aus elektrischen Zuleitungen und aus Umschaltern zum Scharfmachen von Sprengzündkreisen.

Aus der US-A-4 099 467 und EP-A-0 136 919 sind Vorrichtungen zum sequentiellen Zünden bekannt, bei denen eine spezielle Stromversorgungseinheit über aufwendige Schaltvorrichtungen ein sequentielles Zünden ermöglichen.

Nachteilig für diese Vorrichtungen ist, daß für jeden Stromzündkreis ein eigener Zünderumschalter benötigt wird, der elektronisch aktiviert wird.

In der EP-A-0 147 688 wird eine spezielle Zeitverzögerung innerhalb eines elektronischen Zünders offenbart. Ein sequentielles Zünden von elektronischen Zündern in mehreren Zündkreisen ist nicht Gegenstand dieser Anmeldung.

In der GB-A-2 112 014 wird eine spezielle Hochfrequenzzündmaschine für transformatorgekoppelte Zünder beschrieben. Aussagen über Zündkreise werden nicht gemacht.

Eine Vorrichtung zum sequentiellen Zünden ist außerdem aus der US-PS 4 489 655 A bekannt. Nachteilig ist bei dieser Einrichtung, daß für jeden Sprengzündkreis ein eigener Zünderumschalter benötigt wird, der pyrotechnisch aktiviert wird und nur für einen einmaligen Gebrauch geeignet ist. Nachteilig ist weiterhin, daß bei der angewendeten Vieladertechnik ein hoher Leitungsaufwand betrieben werden muß, was diese Einrichtung weiter verteuert. Schließlich wird für das sequentielle Zünden der einzelnen Zünder ein zusätzlicher Wechselschalter auf mechanischer Basis benötigt, um die beiden verwendeten stromführenden Leitungen alternierend einzusetzen.

Weitere Vorrichtungen zum sequentiellen Zünden von elektrischen Zündern sind aus der EP 0 251 824 B1 und der GB 21 32 041 A bekannt. Bei diesen Vorrichtungen ist der Aufwand an Leitungsmaterial bzw. an Schaltvorrichtungen relativ hoch.

Der vorliegenden Erfindung liegt die Aufgabe zugrunde, die gattungsgemäße Vorrichtung zum sequentiellen Zünden von elektrischen Zündern dahingehend weiterzuentwickeln, daß der Aufwand an Leitungsmaterial und mechanischen Schaltvorrichtungen beträchtlich verringert wird.

Diese Aufgabe wird bei einer Vorrichtung der gattungsgemäßen Art durch die kennzeichnenden Merkmale des Patentanspruchs 1 gelöst. Vorzugsweise weitere Ausgestaltungen der Vorrichtung sind in den Ansprüchen 2 und 3 niedergelegt.

Bei der erfindungsgemäßen Vorrichtung ist nur eine zweiadrige elektrische Zuleitung zwischen der Zündmaschine und dem elektronischen Zünderumschalter erforderlich, an den die einzelnen Sprengzündkreise angeschlossen sind. Aufwendige mechanische Schaltvorrichtungen zum wechselweisen Umschalten bei einer dreiadrigen elektrischen Zuleitung werden ebenso vermieden wie die Zuordnung von mechanischen Umschaltern zu jedem einzelnen Sprengzündkreis.

Über den elektronischen Zünderumschalter ist sichergestellt, daß die vorgegebene Zündreihenfolge zuverlässig eingehalten wird. Außerdem ist gewährleistet, daß kein unbeabsichtigtes Auslösen eines Zünders erfolgen kann, weil Zündimpulse nur an zuvor freigeschaltete Sprengzündkreise weitergeleitet werden.

Fehlzündungen durch die Stromversorgung des elektronischen Zünderumschalters sind ausgeschlossen, da die niedrige Versorgungsspannung in Verbindung mit den Schutzwiderständen eine maximale Stromstärke ergibt, die weit unterhalb der zum Zünden eines Zünders erforderlichen Stromstärke liegt.

Die Erfindung wird nachfolgend anhand der Zeichnung näher erläutert. Die einzige Figur zeigt eine Prinzipskizze der erfindungsgemäßen Vorrichtung.

In dem Anwendungsbeispiel der Figur ist eine Zündmaschine 1 dargestellt, die über eine zweiadrige elektrische Zuleitung 2 an einen Zünderumschalter 3 angeschlossen ist. Der Zünderumschalter 3 ist über mehrere Sprengzündkreisleitungen 13a ... 13n mit einem (oder mehreren) elektrischen Zündern 14a ... 14n verbunden, denen Sprengladungen 4a ... 4n zugeordnet sind, die in einer vorgegebenen Reihenfolge und in wählbaren zeitlichen Abständen gezündet werden.

Der Aufbau des Zünderumschalters 3 ist folgender: Über einen Eingangsanschluß 6 werden die beiden Adern der Zuleitung 2 elektrisch mit dem Zünderumschalter 3 verbunden. Die einzelnen Bauteile des Zünderumschalters 3 sind eine Zündstromerkennungsschaltung 7, eine mit der Zündstromerkennungsschaltung 7 verschaltete Logikschaltung 8, eine Batterie 9 und mehrere Umschaltrelais 10a ... 10n, denen ein Pol der Zuleitung 2 aufgeschaltet ist. Den Umschaltrelais 10a ... 10n sind Sicherheitswiderstände 11a ... 11n nachgeschaltet. Über die herausgeführten Ausgangsanschlüsse 12a ... 12n ist der Zünderumschalter 3 mit den einzelnen Sprengzündkreisleitungen 13a ... 13n verbunden.

Die Logikschaltung 8 des Zünderumschalters 3 ist über einen Rücksetzschalter 16 in ihre Ausgangslage setzbar. Durch die Logikschaltung 8 wird beim Durchführen von Sprengarbeiten gewährleistet, daß bei einer Unterbrechung der Zündkreisleitungen 13a ... 13n eine Fortschaltung auf die jeweils nächste Zündkreisleitung unterbleibt. Nach Beseitigung des Fehlers kann dann der Sprengvorgang ordnungsgemäß fortgesetzt werden. Über die Zündstromerkennungsschaltung 7 kann die Beaufschlagung einer unterbrochenen Zündkreisleitung 13a ... 13n erkannt und an die Logikschaltung 8 gemeldet werden. Über einen Betriebsartenschalter 17 kann die Logikschaltung 8 aber auch so eingestellt werden, daß eine Weiterschaltung nach jedem Zündimpuls vorgenommen wird, auch wenn die Sprengung eines Zünders nicht erfolgt ist.

### Beispiel

Die im elektrischen Prinzipschaltbild der Figur niedergelegte beispielhafte Schaltung wurde in Tests geprüft.

Sowohl der Optokoppler 15 zur Zündstromerkennung als auch die Schalterkontakte der Umschaltrelais 10a ... 10n wiesen eine hohe Spannungsfestigkeit von 4000 Volt effektiv auf, so daß keine zerstörerischen Spannungsüberschläge von der Zündspannung, die um 700 Volt betrug, in die Elektronik erfolgt sind.

Um auszuschließen, daß eine defekte Elektronik eine Ladung zünden kann, wurde eine ausreichend niedrige Betriebsspannung der Elektronik von 3 Volt gewählt, die zusammen mit den auf 60 Ohm festgelegten Sicherheitswiderständen lla ... 11n einen maximalen Fehlerstrom von 50 Milliampere ergibt, auf die mit Sicherheit kein Zünder anspricht, da die in Deutschland verwendeten Zünder eine garantierte Nichtansprechstromstärke von 0,45 A aufweisen.

In Umschaltversuchen wurde ein zuverlässiges Ansprechen des jeweils nächsten Sprengzünders 14a ... 14n erreicht. Trotz der hohen Spannungen der Zündmaschine (bis 1000 Volt) und der hohen Zündströme (etwa 20 Ampere) haben die vergleichsweise kleinen Schaltrelais 10a ... 10n einwandfrei funktioniert, da immer nur lastfrei geschaltet wurde und die Belastung nur jeweils für eine ganz kurze Zeit (ca. 3 ms) erfolgte.

## Patentansprüche

1. Vorrichtung zum sequentiellen Zünden von elektrischen Zündern, bestehend aus einer Stromquelle, aus elektrischen Zuleitungen (2) und aus Umschaltern (3) zum Scharfmachen von Sprengzündkreisen, **dadurch gekennzeichnet, daß** eine Zündmaschine (1) über eine Zuleitung (2) mit einem elektronischen Zünderumschalter (3) verbunden ist, an den die Sprengzündkreise (13a ... 13n), bestehend aus einem Zünder oder mehreren in Serie geschalteten elektrischen Zündern (14a ... 14n) und durch diese zündbare Sprengladungen (4a ... 4n), angeschlossen sind, und der elektronische Zünderumschalter (3) aus einer Zündstromerkennungsschaltung (7), einer Logikschaltung (8), Umschaltrelais (10a ... 10n), einer Stromquelle (9) und Schutzwiderständen (11a ... 11n) besteht.

2. Vorrichtung nach Anspruch 1, **dadurch gekennzeichnet, daß** als Stromquelle des Zünderumschalters (3) eine Batterie (9) mit niedriger Spannung dient und Schutzwiderstände (11a ... 11n) zur Begrenzung eines auftretenden Fehlerstroms auf einen Wert, der höchstens bei 1/3 der Nichtansprechstromstärke der elektrischen Zünder (14a ... 14n) liegt, vorgesehen sind.

3. Vorrichtung nach Anspruch 1 oder 2, **dadurch gekennzeichnet, daß**, um ein Überbrücken der Schutzwiderstände (11a ... 11n) im Fehlerfall auszuschließen, die Batterie (9) in einem Behälterteil (18) und die Schutzwiderstände (11a ... 11n) in einem Behälterteil (19) getrennt voneinander untergebracht sind.

## Claims

1. A device for sequential firing of electrical detonators, comprising a source of current, electrical leads (2) and change-over switches (3) for activating detonating circuits. characterised in that firing apparatus (1) is connected by way of a lead (2) to an electronic firing change-over switch (3), to which are connected the detonating circuits (13a . . .13n), comprising a detonator or several electrical detonators (14a . . . 14n) connected in series and explosive charges (4a . . . 4n) fireable by the said detonators, and the electronic detonator change-over switch (3) comprises a firing current detection circuit (7), a logic circuit (8), change-over relays (10a . . . 10n), a source of current (9) and protective resistors (11a . . . 11n).

2. A device according to Claim 1, characterised in that a low voltage battery (9) is used as the current source of the detonator change-over switch (3) and protective resistors (11a. . .11n) are provided to restrict an arising fault current to a value which is no higher than 1/3 of the non-striking current of the electrical detonators (14a . . .14n).

3. A device according to Claim 1 or 2, characterised in that in order to prevent bridging of the protective resistors (11a . . .11n) in the event of a fault, the battery (9) and the protective resistors (11a . . .11n) are housed separately in a container part (18) and a container part (19) respectively.

## Revendications

1. Dispositif pour la mise à feu séquentielle de détonateurs électriques, comprenant une source de courant, des lignes d'alimentation (2) électriques et des inverseurs (3) pour armer les circuits de mise à feu, caractérisé en ce qu'une machine de mise à feu (1) est connectée au moyen d'une ligne d'alimentation (2) à un inverseur de mise à feu (3) électronique auquel sont connectés les circuits de mise à feu (13a...13n) formés par un ou plusieurs détonateurs (14a...14n) électriques connectés en série et des charges explosives (4a...4n) pouvant être mises à feu par les détonateurs, et que l'inverseur de mise à feu (3) électronique est composé d'un circuit de détection du courant de mise à feu (7), d'un circuit logique (8), de relais inverseurs (10a...10n), d'une source de courant (9) et de résistance de protection (11a...11n).

2. Dispositif selon la revendication 1, caractérisé en ce qu'une batterie (9) de faible tension sert de source de courant de l'inverseur de mise à feu (3) et que des résistances de protection (11a...11n) sont prévues pour limiter un courant de défaut apparaissant à une valeur pouvant être au maximum un tiers du courant de non-réponse des détonateurs (14a...14n) électriques.

3. Dispositif selon la revendication 1 ou 2, caractérisé en ce que, pour éviter un court-circuit des résistances de protection (11a...11n) en cas de défaut, la batterie (9) est disposée dans une partie de boîtier (11) et les résistances de protection (11a...11n) sont disposées séparément dans une partie de boîtier (19).
